# EUROPÄISCHE PATENTSCHRIFT

(11) **EP 4 053 334 B1**
(45) Veröffentlichungstag und Bekanntmachung des Hinweises auf die Patenterteilung: **06.12.2023**
(21) Anmeldenummer: 22158986.4
(22) Anmeldetag: 25.02.2022
(51) Int. Cl.: E01B 3/34, E04C 5/08, E04C 5/10, E04C 5/12

(54) **BAHNSCHWELLE**
RAILROAD TIE
TRAVERSE DE CHEMIN DE FER

(30) Priorität: 01.03.2021 DE 202021101011 U
(43) Veröffentlichungstag der Anmeldung: 07.09.2022
(73) Patentinhaber: P-TEC Holding GmbH, 82515 Walfratshausen (DE)
(72) Erfinder: Mamedof, Klaus, 80804 München (DE); Hölzl, Johannes, 82547 Achmühle/Eurasburg (DE)
(74) Vertreter: Mischung, Ralf

(56) Entgegenhaltungen:
- EP-A1- 0 293 781
- CH-A- 290 195
- DE-U- 1 744 448
- KR-B1- 101 462 141

## Beschreibung

Die vorliegende Erfindung betrifft eine Bahnschwelle mit Betonkörper zur Montage von Schienen für Schienenfahrzeuge.

Solche Bahnschwellen sind aus dem Stand der Technik bekannt. Dabei erstreckt sich ein länglicher Betonkörper in einer Längsrichtung X, während zwei Schienen in einer zur Längsrichtung orthogonal in Querrichtung und beanstandet zueinander von oben auf dem Betonkörper aufliegen und an diesem befestigt sind. Die Bahnschwelle wird in hier nicht weiter relevanter Weise im Gleisbett angeordnet, wobei eine Vielzahl von in Querrichtung hintereinander positionierten Bahnschwellen die Schienen unterstützen.

Um die Bahnschwellen in Längsrichtung zu stabilisieren ist es bekannt, Spannstähle als Vorspannbewehrung in Längsrichtung in den Betonkörper einzubringen und durch geeignete Spannmittel mit hohen Spannkräften vorzuspannen. Dabei handelt es sich um stabförmige Stahlelemente, die an ihren beiden Endbereichen jeweils mit einem Gewinde versehen sind, um beispielsweise mit einer passenden Mutter und einem geeigneten Abstützelement eine Vorspannkraft in den Spannstahl einbringen zu können. Bekannt ist es dabei, anstelle der später im Betonkörper vorzusehenden Spannstähle zunächst Matrizen einzubetten, in welche nach dem Aushärten des Betons die Spannstähle eingezogen werden können. Der dabei entstehende Ringspalt zwischen Spannstahl und dem diesen umgebenden Beton muss dann nachträglich verpresst (injiziert) werden. Das Verfahren ist aufwendig.

Durch die Spannstähle soll die Bahnschwelle in Längsrichtung X stabilisiert werden, um insbesondere ein Auseinanderbrechen - und damit eine gefährliche Abstandsvergrößerung der Schienen zueinander in Längsrichtung - zu vermeiden. Einem Bruch der Bahnschwelle in Querrichtung können die in Längsrichtung eingebetteten Spannstähle jedoch nicht vorbeugen.

Aus der CH 290 195 A ist eine längsverspannte Bahnschwelle bekannt, deren Stahlstäbe mit einer Umhüllung aus Bitumen versehen sind, um eine Haftverbindung mit dem unmittelbar umgebenden Betongefüge zu vermeiden.

Die DE 17 44 448U und die KR 101 462 141 B1 beschreiben jeweils eine längsverspannte Bahnschwelle, deren Stahlstäbe noch vor dem Aushärten mit Beton verspannt werden. Ein nachträgliches Verspannen ist nicht vorgesehen, sodass die Spannmittel (Muttern) als verlorene Muttern im Beton eingeschlossen werden können.

Aus der EP 0 293 781 A1 ist eine Ankerplatte bekannt zum Verspannen von Bahnschwellen, die Ankerplatten sind mit zwei Gewindebohrungen ausgestattet, in welche Schraubspannmittel eingreifen können.

Aufgabe der Erfindung war es daher, eine verbesserte Bahnschwelle anzubieten, welche die vorgenannten Nachteile überwindet. Die Aufgabe wird gelöst durch eine Bahnschwelle nach Anspruch 1. Weitere vorteilhafte Ausführungsformen ergeben sich aus den Unteransprüchen.

Die Erfindung basiert auf der Erkenntnis, mithilfe der aus dem Stand der Technik bereits bekannten Spannstähle auch eine Stabilisierung der Bahnschwellen in Querrichtung erzielen zu können, indem wenigstens zwei solcher Spannstähle orthogonal zu ihrer Längserstreckung durch ein Koppelglied (im weiteren auch "Doppelverankerungsglocke") miteinander verbunden werden. Dadurch wird der Betonkörper auch orthogonal zur Längsrichtung, also nach oben oder bevorzugt in Richtung der Schienenerstreckung, stabilisiert. Gleichzeitig übernimmt die Doppelverankerungsglocke als Abstützelement auch die Kraftübertragung vom vorgespannten Spannstahl in den diesen umgebenden Betonkörper.

Nach einem weiteren Aspekt der Erfindung werden die Spannstähle bereits vor dem Vergießen des Betons in der zugehörigen Schalung positioniert, anstatt dort gemäß Stand der Technik zunächst nur eine leere Matrize vorzusehen. Die Spannstähle sind also von Anfang an im Betonkörper eingebettet und sind auf ihrer Mantelfläche unmittelbar von Beton umgeben. Eine für das spätere Verspannen notwendige und ausreichende Relativbewegung zwischen Spannstahl und Betonkörper ergibt sich, wie überraschend festgestellt wurde, im Rahmen des nach dem Aushärten des Betons vorgenommenen Vorspanns der Bahnschwellen. Nach Erreichen von ca. 15 % bis 25 % der erforderlichen Spannkraft, einhergehend mit einer gewissen Längsdehnung des Spannstahls, löst sich die Haftung zwischen Spannstahl und Beton nämlich bereits. Daher kann gemäß diesem Erfindungsaspekt auf das vorherige Platzieren von Matrizen für erst nachträglich einzuführende Spannstähle vorteilhaft verzichtet werden.

Eine erfindungsgemäße Bahnschwelle umfasst somit einen länglichen Betonkörper, der sich, ausgehend von einem ersten Schwellenende in einer Längsrichtung X über ein Schwellenzentrum M hinweg bis zu einem zweiten Schwellenende erstreckt und als Auflage für Schienen dient, die sich in einer zur Längsrichtung X orthogonalen Querrichtung Y erstrecken. Im Betonkörper sind wenigstens zwei stabförmige Spannstähle eingebettet, welche ihn in Längsrichtung X durchsetzen, um den Betonkörper vorspannen zu können.

Wenigstens zwei dieser Spannstähle, vorzugsweise alle, sind dabei ohne besondere Umhüllung in den Betonkörper eingebettet, um an ihrer Außenfläche in unmittelbarem Kontakt mit der Betonmasse des Betonkörpers zu stehen. Zur gegenseitigen Stabilisierung ist weiterhin vorgesehen, dass an zwei gegenüberliegenden Endbereichen des Betonkörpers jeweils mindestens eine Doppelverankerungsglocke im Betonkörper angeordnet ist, durch welche jeweils die Endabschnitte zweier Spannstähle hindurchragen. Jede Doppelverankerungsglocke ist dazu ausgebildet, den Abstand der beiden sie durchragenden Spannstähle orthogonal zur Längsrichtung X zu fixieren.

Bevorzugt umfasst die Bahnschwelle mehrere Paare (in der Regel zwei Paare) zueinander paralleler Spannstähle, deren Endabschnitte paarweise von jeweils einer Doppelverankerungsglocke aufgenommen werden.

Vorzugsweise umfasst jede Doppelverankerungsglocke zwei kegel- oder kalottenförmige Stützabschnitte, die jeweils um eine Achse ausgebildet sind. Jeder Stützabschnitt verjüngt sich dabei, ausgehend von einem Bereich größeren Durchmessers, entlang seiner Achse zu einem Bereich kleineren Durchmessers und ist im Bereich des kleineren Durchmessers von einer zentrisch um die Achse ausgebildeten Öffnung durchsetzt, um durch diese Öffnung den Endabschnitt jeweils eines Spannstahls hindurch zu führen. Da der Stützabschnitt dazu dient, den Spannstahl gegen den Betonkörper zu verspannen, ist die Öffnung zweckmäßigerweise nur wenig größer als der Außendurchmesser des Spannstahls, sodass sich eine auf ein Gewinde des Spannstahls aufgebrachte Mutter am Stützabschnitt abstützen kann.

Die beiden Stützabschnitte jeder Doppelverankerungsglocke sind über einen Steg miteinander verbunden, sodass die Endabschnitte zweier durch die Doppelverankerungsglocke geführten Spannstähle relativ zueinander positioniert bzw. fixiert werden. Vorzugsweise ist die Doppelverankerungsglocke einstückig ausgebildet, zum Beispiel durch Stanzen und oder Prägen eines Stahlblechs. Zur Erhöhung der Biegesteifigkeit können der Steg oder Bereiche der Stützabschnitte auch profiliert sein.

Um eine besonders gute Kraftübertragung vom Spannstahl über die Stützabschnitte in den Betonkörper zu erreichen, wird die Doppelverankerungsglocke so in den Betonkörper eingegossen, dass die Bereiche größeren Durchmessers zweier den gleichen Spannstahl stützenden Doppelverankerungsglocken einander bzw. dem Schwellenzentrum zugewandt sind, während die jeweiligen Bereiche geringeren Durchmessers, an denen sich die vorgenannten Muttern abstützen, voneinander abgewandt in Längsrichtung gegenüberliegen.

Zweckmäßigerweise werden die Doppelverankerungsglocken mitsamt den sie durchragenden Spannstählen noch vor dem Vergießen des Betonkörpers in der zugehörigen Verschalung positioniert. Da der Betonkörper die Spannstähle und ihre Doppelverankerungsglocken in Längsrichtung überragt (also länger ist als diese), sind erfindungsgemäß an den voneinander abgewandten stirnseitigen Enden der Bahnschwellen und in der Verlängerung der einzelnen Spannstähle jeweils Montageöffnungen vorgesehen, welche den Zugang zu den Endbereichen der Spannstähle nach dem Aushärten des Betons zu ermöglichen, etwa um dort Muttern aufzubringen und die Spannstähle vorzuspannen. Nach erfolgreichem Vorspann können die Montageöffnungen mit einer geeigneten Verschlussmasse verschlossen bzw. vergossen werden.

Nachfolgend soll eine vorteilhafte Ausführungsform der Erfindung anhand eines Figurenbeispiels näher erläutert werden. Dabei zeigt
- Figur 1a bis 1c: eine erfindungsgemäße Bahnschwelle mit darin eingebrachten Spannstählen
- Figur 2: vier frei gelegte Spannstähle mit zugehörigen Doppelverankerungsglocken
- Figur 3a bis 3d: eine Doppelverankerungsglocke in verschiedenen Ansichten

Figur 1 zeigt in schematischer und vereinfachter Darstellung eine Seitenansicht (Figur 1a) und eine Draufsicht (Figur 1b) einer erfindungsgemäßen Bahnschwelle 1. Die Bahnschwelle 1 erstreckt sich als länglicher Betonkörper 2 von einem ersten Endbereich E₁ über ein Schwellenzentrum M hinweg bis zu einem zweiten Endbereich E₂ in einer Längsrichtung X. Die Bahnschwelle ist in Seiten- bzw. Draufsicht im Wesentlichen symmetrisch und dient zur Auflage von Schienen 3, die in einer zur Längsrichtung X orthogonalen Querrichtung Y verlaufen. In den Betonkörper 2 sind vier stabförmige Spannstähle 4a, 4b, 4c, 4d eingebettet, die sich parallel zueinander in Längsrichtung X erstrecken. Entlang ihrer Längserstreckung sind die Spannstähle 4a, 4b, 4c, 4d in direktem Kontakt mit dem sie umgebenden Beton eingegossen. Die perspektivische Darstellung der freigeschnittenen Spannstähle in Figur 2 und die Schnittdarstellung in Figur 1c zeigt, dass die Spannstähle paarweise (4a - 4b; 4c - 4d) übereinanderliegend angeordnet sind. In den Endbereichen E₁ und E₂ der Bahnschwelle sind jeweils zwei Doppelverankerungsglocken 5 angeordnet und in den Betonkörper 2 mit eingegossen.

Figur 3 zeigt in vereinfachter Darstellung eine erfindungsgemäße Doppelverankerungsglocke 5 in Seitenansicht (Figur 3a), in Draufsicht (Figur 3b), in stirnseitiger Ansicht (Figur 3c) und in perspektivischer Ansicht (Figur 3d). Jede Doppelverankerungsglocke 5 umfasst danach zwei zueinander beanstandete Stützabschnitte 6, die jeweils im wesentlichen rotationssymmetrisch um eine Achse 7 ausgebildet sind nach Art einer konischen, kalotten- oder kegelförmigen Halbschale. Im Bereich ihres größten Durchmessers sind die beiden Stützabschnitte 6 einer Doppelverankerungsglocke 5 über einen leicht profilierten, flachen Steg 9 steif miteinander verbunden. Außerdem ist in einem Bereich geringeren Durchmessers an jedem Stützabschnitt 6 ein konischer Sitz 11 mit einer zentrisch um die Achse 7 ausgebildeten Öffnung 8 vorgesehen.

Im in den Betonkörper 2 eingebetteten Zustand durchragen die Spannstähle 4a, 4b, 4c, 4d jeweils eine solche Öffnung 8 einer Doppelverankerungsglocke 5 um ein geringes Maß, wie in Figur 2 zu sehen ist. Die Stege 9 jeder Doppelverankerungsglocke 5 verlaufen dabei in Querrichtung Y, welche der Richtung des Schienenverlaufs entspricht. Mittels eines in den Endbereichen E₁ und E₂ an jedem Spannstahl 4a, 4b, 4c, 4d vorgesehenen Gewindes und jeweils einer nicht näher dargestellten Spannmutter lässt sich nach dem Aushärten des Betons eine Zugspannung in jeden Spannstahl einbringen, um so den Betonkörper 2 in Längsrichtung X vorzuspannen. Die beiden Sitze 11 in den Stützabschnitten 6 jeder Doppelverankerungsglocke 5 dienen dabei zur Auflage der Muttern bzw. Krafteinleitung in die Doppelverankerungsglocke 5 bzw. den von ihr umgebenen Beton.

Auf der dem Schwellenzentrum M abgewandten Seite jeder Doppelverankerungsglocke 5 wird eine kleine Ausnehmung in den gegenüberliegenden Stirnseiten des Betonkörpers 2 zunächst freigehalten, um die jeweilige Spannmutter erreichen und betätigen zu können. Nach Abschluss des Spannvorgangs kann die Öffnung mit einer aushärtenden Masse verschlossen werden.

Da jede Doppelverankerungsglocke 5 die Enden jeweils zweier Spannstähle relativ zueinander paarweise positioniert und fixiert, ergibt sich eine erhöhte Stabilität der gesamten Bahnschwellen. Orthogonal zur Längsrichtung X auftretende Spannungen im Betonkörper können nämlich durch die über die Doppelverankerungsglocken miteinander paarweise verbundenen Spannstähle besser aufgefangen werden.

## Patentansprüche

1. Bahnschwelle (1),
a) umfassend einen länglichen Betonkörper (2), der sich, ausgehend von einem ersten Schwellenende, in einer Längsrichtung (X) über ein Schwellenzentrum (M) hinweg bis zu einem zweiten Schwellenende erstreckt und als Auflage für Schienen (3) dient, die sich in einer zur Längsrichtung (X) orthogonalen Querrichtung (Y) erstrecken,
b) wobei im Betonkörper (2) wenigstens zwei stabförmige Spannstähle (4a, 4b) eingebettet sind, welche ihn in Längsrichtung (X) durchsetzen, um den Betonkörper (2) vorspannen zu können,
c) wobei wenigstens zwei Spannstähle (4a, 4b) ohne Umhüllung im Betonkörper (2) angeordnet sind, um an ihrer Außenfläche in unmittelbarem Kontakt mit der Betonmasse des Betonkörpers (2) zu stehen, und
d) wobei an einem ersten Endbereich (E₁) und an einem dem ersten Endbereich (E₁) in Längsrichtung (X) gegenüberliegenden zweiten Endbereich (E₂) des Betonkörpers (2) jeweils eine Doppel-Verankerungsglocke (5) im Betonkörper (2) angeordnet ist, durch welche jeweils die Endabschnitte der beiden Spannstähle (4a, 4b) hindurchragen, und
e) wobei jede Doppelverankerungsglocke (5) dazu ausgebildet ist, den Abstand der beiden sie durchragenden Spannstähle (4a, 4b) orthogonal zur Längsrichtung (X) zu fixieren,
**dadurch gekennzeichnet, dass**
f) an den voneinander abgewandten stirnseitigen Enden der Bahnschwellen und in der Verlängerung der einzelnen Spannstähle jeweils Montageöffnungen vorgesehen sind, welche den Zugang zu den Endbereichen der Spannstähle (4a, 4b) nach dem Aushärten des Betons zu ermöglichen.

2. Bahnschwelle (1) nach Anspruch 1, **dadurch gekennzeichnet, dass** mehrere Paare zueinander paralleler Spannstähle (4a - 4b; 4c - 4d; ...) vorgesehen sind, deren Endabschnitte paarweise von jeweils einer Doppelverankerungsglocke (5) aufgenommen werden.

3. Bahnschwelle (1) nach Anspruch 1 oder 2, **dadurch gekennzeichnet, dass** jede Doppel-Verankerungsglocke (5) zwei kegel- oder kalottenförmige, jeweils um eine Achse (7) ausgebildete Stützabschnitte (6) mit einer zentrisch um die Achse ausgebildeten Öffnung (8) zur Aufnahme der Endabschnitte der Spannstähle (4a - 4b; 4c - 4d; 4e - 4f...) aufweist, wobei die beiden Stützabschnitte (6) über einen Steg (9) miteinander verbunden sind.

4. Bahnschwelle (1) nach dem vorhergehenden Anspruch, **dadurch gekennzeichnet,**
a) **dass** die Stützabschnitte (6) und der sie verbindende Steg (9) einstückig, bevorzugt aus Stahlblech, geformt sind, und/oder
b) **dass** der Steg zur Erhöhung der Biegesteifigkeit profiliert ist.

5. Bahnschwelle (1) nach einem der beiden vorhergehenden Ansprüche, **dadurch gekennzeichnet, dass** der Steg (9) dort an die Stützabschnitte (6) anschließt, wo diese den größten Durchmesser aufweisen.

6. Bahnschwelle (1) nach einem der Ansprüche 3 bis 5, **dadurch gekennzeichnet, dass** der Bereich des größten Durchmessers der Stützabschnitte (6) dem Schwellenzentrum (M) zugewandt ist.

7. Bahnschwelle (1) nach einem der Ansprüche 3 bis 6, **dadurch gekennzeichnet, dass** jeder Stützabschnitt (6) im Bereich der Öffnung (8) einen konischen Sitz (11) aufweist, um ein auf den zugehörigen Spannstahl aufgebrachtes und mit dem Stützabschnitt (6) zusammenwirkendes Spannmittel relativ zur Achse (7) zu zentrieren.

8. Bahnschwelle (1) nach einem der vorigen Ansprüche, **dadurch gekennzeichnet,**
a) **dass** jeder Spannstahl (4a - 4b; 4c - 4d; ...) in Längsrichtung (X) kürzer ist als die Bahnschwelle (1), so dass jeder Spannstahl (4a - 4b; 4c - 4d; ...) und die zugehörige Doppelverankerungsglocken (5) vollständig innerhalb des Betonkörpers (2) liegen,
b) und **dass** eine in Längsrichtung (X) an die Enden jedes Spannstahls (4a - 4b; 4c - 4d;...) anschließende, bis zu den beiden Schwellenenden des Betonkörpers (2) und auf dessen Außenseite führende Montageöffnungen durch eine Verschlussmasse verschlossen sind.

## Claims

1. Railroad tie (1),
a) comprising an elongate concrete body (2) which, starting from a first threshold end, extends in a longitudinal direction (X) over a threshold center (M) up to a second threshold end and is used as a support for rails (3) which extend in a transverse direction (Y) orthogonal to the longitudinal direction (X),
b) at least two rod-shaped prestressing steels (4a, 4b) being embedded in the concrete body (2) and penetrating it in the longitudinal direction (X) in order to be able to prestress the concrete body (2),
c) at least two prestressing steels (4a, 4b) being arranged without a covering in the concrete body (2) in order to be in direct contact with the concrete compound of the concrete body (2) on their outer surface, and
d) at a first end region (E₁) and at a second end region (E₂) of the concrete body (2), which is opposite the first end region (E₁) in the longitudinal direction (X), a double anchoring curl (5) being arranged in each case in the concrete body (2), through which curl the end portions of the two prestressing steels (4a, 4b) protrude in each case, and
e) each double anchoring curl (5) being designed to fix the distance between the two prestressing steels (4a, 4b) passing therethrough orthogonally to the longitudinal direction (X),
**characterized in that**
f) at the end-face ends of the railroad ties facing away from one another and in the extension of the individual prestressing steels, mounting openings are provided in each case, which allow access to the end regions of the prestressing steels (4a, 4b) after the concrete has cured.

2. Railroad tie (1) according to claim 1, **characterized in that** a plurality of pairs of mutually parallel prestressing steels (4a-4b; 4c-4d; ...) are provided, the end portions of which are received in pairs by a double anchoring curl (5) in each case.

3. Railroad tie (1) according to either claim 1 or claim 2,
**characterized in that** each double anchoring curl (5) has two conical or dome-shaped support portions (6) which are each formed about an axis (7) and have an opening (8) designed centrally about the axis for receiving the end portions of the prestressing steels (4a-4b; 4c-4d; 4e-4f ...), the two support portions (6) being connected to one another via a connecting piece (9).

4. Railroad tie (1) according to the preceding claim, **characterized**
a) **in that** the support portions (6) and the connecting piece (9) connecting them are integrally formed, preferably made of sheet steel, and/or
b) **in that** the connecting piece is profiled to increase the bending stiffness.

5. Railroad tie (1) according to either of the two preceding claims, **characterized in that** the connecting piece (9) adjoins the support portions (6) where they have the greatest diameter.

6. Railroad tie (1) according to any of claims 3 to 5, **characterized in that** the region of the largest diameter of the support portions (6) faces the threshold center (M).

7. Railroad tie (1) according to any of claims 3 to 6, **characterized in that** each support portion (6) has a conical seat (11) in the region of the opening (8) in order to center a clamping means applied to the associated prestressing steel and interacting with the support portion (6) relative to the axis (7).

8. Railroad tie (1) according to any of the preceding claims, **characterized**
a) **in that** each prestressing steel (4a-4b; 4c-4d; ...) in the longitudinal direction (X) is shorter than the railroad tie (1), so that each prestressing steel (4a-4b; 4c-4d; ...) and the associated double anchoring curl (5) lie completely within the concrete body (2),
b) and **in that** a mounting openings, which adjoins the ends of each prestressing steel (4a-4b; 4c-4d; ...) in the longitudinal direction (X), is closed by a sealing compound up to the two tie ends of the concrete body (2) and on the outside thereof.

## Revendications

1. Traverse de chemin de fer (1),
a) comprenant un corps en béton (2) allongé qui s'étend dans une direction longitudinale (X) à partir d'une première extrémité de traverse, à travers un centre de traverse (M) et jusqu'à une seconde extrémité de traverse et qui sert d'appui pour des rails (3) qui s'étendent dans une direction transversale (Y) orthogonale à la direction longitudinale (X),
b) dans lequel au moins deux aciers de précontrainte (4a, 4b) en forme de barre sont noyés dans le corps en béton (2), lesquels aciers de précontrainte le traversent dans la direction longitudinale (X) pour pouvoir précontraindre le corps en béton (2),
c) dans lequel au moins deux aciers de précontrainte (4a, 4b) sont disposés sans revêtement dans le corps en béton (2) pour être en contact direct avec la matière de béton du corps en béton (2) sur leur surface extérieure, et
d) dans lequel, au niveau d'une première zone d'extrémité (E₁) et au niveau d'une seconde zone d'extrémité (E₂), opposée à la première zone d'extrémité (E₁) dans la direction longitudinale (X), du corps en béton (2), respectivement une cloche d'ancrage double (5) est disposée dans le corps en béton (2), à travers lesquelles respectivement les sections d'extrémité des deux aciers de précontrainte (4a, 4b) font saillie, et
e) dans lequel chaque cloche d'ancrage double (5) est conçue pour fixer la distance entre les deux aciers de précontrainte (4a, 4b) faisant saillie à travers celle-ci orthogonalement à la direction longitudinale (X),
**caractérisée en ce que**
f) respectivement des ouvertures de montage sont prévues au niveau des extrémités côté frontal opposées l'une à l'autre des traverses de chemin de fer et dans le prolongement des différents aciers de précontrainte, lesquelles ouvertures de montage permettent l'accès aux zones d'extrémité des aciers de précontrainte (4a, 4b) après le durcissement du béton.

2. Traverse de chemin de fer (1) selon la revendication 1,
**caractérisée en ce que** plusieurs paires d'aciers de précontrainte (4a - 4b ;
4c - 4d ; ...) parallèles entre elles sont prévues, dont les sections d'extrémité sont reçues par paires par respectivement une cloche d'ancrage double (5).

3. Traverse de chemin de fer (1) selon la revendication 1 ou 2, **caractérisée en ce que** chaque cloche d'ancrage double (5) présente deux sections de support (6) en forme de cône ou de calotte, réalisées respectivement autour d'un axe (7) et comportant une ouverture (8) réalisée de manière centrée autour de l'axe pour la réception des sections d'extrémité des aciers de précontrainte (4a - 4b ; 4c - 4d ; 4e - 4f...), dans laquelle les deux sections de support (6) sont reliées entre elles par l'intermédiaire d'une entretoise (9).

4. Traverse de chemin de fer (1) selon la revendication précédente, **caractérisée en ce**
a) **que** les sections de support (6) et l'entretoise (9) les reliant sont formées d'une seule pièce, de préférence à partir de tôle d'acier, et/ou
b) **que** l'entretoise est profilée pour augmenter la résistance à la flexion.

5. Traverse de chemin de fer (1) selon l'une des deux revendications précédentes, **caractérisée en ce que** l'entretoise (9) se raccorde aux sections de support (6) là où elles présentent le plus grand diamètre.

6. Traverse de chemin de fer (1) selon l'une des revendications 3 à 5, **caractérisée en ce que** la zone du plus grand diamètre des sections de support (6) est tournée vers le centre de traverse (M).

7. Traverse de chemin de fer (1) selon l'une des revendications 3 à 6, **caractérisée en ce que** chaque section de support (6) présente, dans la zone de l'ouverture (8), un siège conique (11) pour centrer un moyen de précontrainte par rapport à l'axe (7), lequel moyen de précontrainte est déposé sur l'acier de précontrainte associé et coopère avec la section de support (6).

8. Traverse de chemin de fer (1) selon l'une des revendications précédentes, **caractérisée en ce**
a) **que** chaque acier de précontrainte (4a - 4b ; 4c - 4d ; ...) est plus court dans la direction longitudinale (X) que la traverse de chemin de fer (1), de sorte que chaque acier de précontrainte (4a - 4b ; 4c - 4d ; ...) et les cloches d'ancrage doubles (5) associées se situent entièrement à l'intérieur du corps en béton (2),
b) et **qu'**une ouvertures de montage se raccordant aux extrémités de chaque acier de précontrainte (4a - 4b ; 4c - 4d ; ...) dans la direction longitudinale (X) et menant jusqu'aux deux extrémités de traverse du corps en béton (2) et sur le côté extérieur de celui-ci sont fermées par une matière de fermeture.
